# FASCICULE DE BREVET EUROPEEN

(11) **EP 0 107 603 B1**
(45) Date de publication et mention de la délivrance du brevet: **07.05.1986**
(21) Numéro de dépôt: 83440050.9
(22) Date de dépôt: 10.10.1983
(51) Int. Cl.: D01B 1/14, D01B 1/42

(54) **Procédé de traitement du lin**
Verfahren zur Behandlung von Flachs
Method of treating flaxen

(30) Priorité: 12.10.1982 FR 8217335
(43) Date de publication de la demande: 02.05.1984
(73) Titulaire: Mottez, Henri, F-59000 Lille (Nord) (FR)
(72) Inventeur: Mottez, Henri, F-59000 Lille (Nord) (FR)
(74) Mandataire: Lepage, Jean-Pierre

## Description

L'invention est relative à un procédé de traitement du lin. Elle trouvera son application dans le domaine textile, plus particulièrement pour la préparation des fibres en vue du teillage, du peignage ou du cardage et du filage.

Le linum usitatissimum, dit lin commun, se présente sous la forme d'une monotige composée par une partie centrale ligneuse entourée d'une couronne libérienne de fibres qui constituent la matière textile et de canaux dans lesquels circule la sève qui alimente la plante. La sève et les matières gommeuses qui collent et agglomèrent les fibres textiles et les canaux sont constituées notamment par des substances pectiques, liquides lorsque la plante est vivante, coagulées et séchées lorsque la plante meurt. La tige est en outre enveloppée par une fine pellicule imperméable à l'eau lorsque le lin est vivant.

Pour isoler les fibres textiles, au cours d'une première opération, dite de rouissage, on élimine partiellement les substances pectiques qui collent et agglutinent les fibres au bois, et au cours d'une seconde opération, dite de teillage, on sépare les fibres textiles des matières ligneuses pour obtenir de la filasse qui sera ultérieurement peignée ou cardée et filée.

L'élimination des substances pectiques réalisée au cours du rouissage consiste à détruire les substances agglutinantes par une opération dite de « fermentation _{"}. La fibre de lin qui est cellulosique présente la propriété de pourrir moins vite que les substances pectiques et il suffit d'aller à la limite de la « fermentation pour préserver la fibre et éliminer les substances pectiques gênantes. Il convient de surveiller attentivement le rouissage car si la « fermentation est insuffisante, les fibres se séparent mal de la partie centrale ligneuse au cours du teillage et elles ne se divisent pas suffisamment au cours du peignage, et le lin reste grossier et difficilement filable en fin numéro métrique, tandis qu'une « fermentation" prolongée entraîne des altérations de la cellulose des fibres.

Le rouissage se présente sous différentes formes, la plus commune étant le rouissage sur la terre qui consiste après l'arrachage à étaler le lin à même le sol. Le rouissage a lieu sous l'action de micro-organismes aérobies ; il nécessite le retournement régulier des tiges suivant l'importance des pluies et des rosées. L'opération dure entre quatre et six semaines, et la qualité du produit final dépend largement des conditions atmosphériques. Un rouissage excessif produit des fibres de qualité médiocre, de mauvaise couleur, et il oblige à un blanchiment plus poussé.

Il existe également le rouissage dans l'eau réalisé autrefois dans l'eau courante. Il consistait à immerger les plantes dans de l'eau durant dix à quinze jours suivant la température. La « fermentation " se produit alors sous l'influence de bactéries anaérobies. Le lin obtenu selon ce procédé possède de bonnes qualités de résistance mécanique et présente un tel bel aspect, mais il nécessite un travail pénible et demande une main d'oeuvre importante. De plus, avant de procéder au rouissage à l'eau, il faut attendre une quinzaine de jours pour que le lin fane et sèche.

Le rouissage à l'eau est actuellement réalisé dans des routoirs en béton armé dans lesquels les tiges sont immergées dans de l'eau maintenue à une température donnée. La « fermentation s'y produit très activement et demande une surveillance attentive afin de ne pas produire une altération des fibres textiles. Toutefois, cette « fermentation dégage des odeurs nauséabondes et l'eau utilisée est polluée.

Mis à part le rouissage par « fermentation », il existe également différents procédés industriels qui traitent le lin vert séché et agissent par dissolution des substances pectiques par divers produits, par exemple la soude, le savon, l'eau chaude ou la vapeur. Ces procédés, bien qu'ils donnent des résultats satisfaisants, sont d'une mise en oeuvre complexe et demandent des manipulations importantes.

Les tentatives pour remplacer la « fermentation » ou l'élimination des substances par des procédés mécaniques n'ont pas donné de résultat satisfaisant. S'il est possible d'isoler des fibres par des moyens mécaniques, ces moyens ne permettent pas de dégager les fibres des substances organiques qui les entourent et une « fermentation » se produit ultérieurement.

L'une des principales difficultés rencontrées au cours du rouissage est de réaliser une opération homogène alors que les tiges de lin ont une structure hétérogène étant donné que les pieds de la plante sont nettement résistants à la « fermentation que le reste des tiges. De plus, les pieds des plantes insuffisamment rouis fournissent un lin plus grossier que celui procuré par le corps et la tête des plantes. Cela est désavantageux car la finesse d'un lin est déterminée par la taille des fibres les plus grossières. L'hétérogénéité des tiges donne la raison pour laquelle les procédés mécaniques grossiers employés pour accélérer le rouissage ne donnent pas de résultat satisfaisant, comme par exemple l'écrasement du lin étalé sur le sol à l'aide des roues de tracteur.

Par ailleurs, on a observé que les tiges présentent une zone préférentielle de rouissage qui correspond à la zone où s'appliquent les moyens mécaniques assurant l'arrachage. Ces moyens, constitués par des courroies inclinées entre lesquelles viennent s'engager les tiges, provoquent un écrasement de celles-ci et l'on a constaté que cet emplacement rouissait plus vite que le reste de la plante.

Le but principal de l'invention est de proposer un procédé de traitement du lin en vue de la rendre teillable, peignable ou cardable et filable, qui accélère le rouissage et, même dans certaines conditions, permet de supprimer cette opération. Le procédé a également pour but de réaliser un rouissage homogène des tiges de lin. Il élimine les risques d'une «fermentation» excessive totale ou partielle qui détériore les qualités mécaniques et la couleur des fibres textiles, et les risque d'une « fermentation insuffisante qui procure un lin grossier pouvant éventuellement fermenter ultérieurement. Il est fondé sur l'observation qu'un écrasement contrôlé des tiges provoque une diffusion et une dilution de la sève, des substances pectiques et des autres matières solubles dans la totalité de la tige, ce qui permet aux micro-organismes aérobies d'avoir une action plus rapide.

Lorsqu'on traite une plante encore vivante, le procédé selon l'invention permet d'éliminer et de neutraliser les substances pectiques non coagulées qui agglomèrent les fibres avec les autres composants de la tige.

Plus généralement, le procédé selon l'invention permet de réduire les risques lors de la récolte du lin. Il assure également une meilleure régularité de finesse de la filasse, et dans certains cas, il permet de réduire les pertes de matière au cours du teillage et du peignage. Du point de vue de l'hygiène, il permet de réduire les quantités de poussière qui se dégagent au cours des opérations de teillage et de filage. Il autorise également une économie au cours du blanchiment.

Un autre avantage du procédé est de permettre la récupération des graines de lin, sous-produit utilisé pour la fabrication de l'huile de lin et des aliments pour le bétail.

Le procédé de traitement du lin utilisé comme fibres textiles, le lin se présentant sous la forme de tiges, comprenant chacune un corps compris entre le pied muni de racines et la tête portant les graines, et constituées chacune par une partie centrale ligneuse entourée d'une couronne fibreuse dans laquelle les faisceaux de fibres sont collés et agglomérés par les substances pectiques, et une pellicule imperméable qui enveloppe les tiges, est caractérisé en ce que l'on arrache le lin, et immédiatement après, on exerce sur la totalité de la hauteur des tiges une pression variable et modulée suivant les zones d'application pour faire éclater et ouvrir les pellicules imperméables.

L'invention sera mieux comprise si l'on se réfère à la description qui va suivre.

Lorsque les plantes arrivent à maturité, elles se présentent sous la forme de monotiges qui sont le plus souvent arrachées à l'aide de machines connues de l'Homme de l'Art. Les pellicules qui enveloppent les tiges sont encore imperméables et la sève et les substances pectiques qui agglomèrent les fibres avec les autres composants sont à l'état liquide et se coagulent en arrivant à maturité.

Le procédé consiste à exercer après l'arrachage une pression variable sur la totalité de la hauteur des tiges jusqu'à la naissance des graines pour faire éclater et ouvrir les pellicules imperméables. La pression exercée sur les tiges varie suivant l'état d'avancement de la plante coupée ainsi que suivant les zones d'application de la pression sur les tiges.

La pression exercée provoque un écrasement des tiges sur elles-mêmes et pour obtenir un meilleur éclatement ou épluchage de la pellicule imperméable, on fait rouler sur elles-mêmes les tiges de lin au cours de l'écrasement pour provoquer une diffusion des substances pectiques et des autres matières solubles dans la totalité de la tige, ce qui permettra aux micro-organismes aérobies d'avoir une action plus rapide. Lorsque la plante traitée est encore vivante, le procédé assure une dilution des substances pectiques à l'intérieur des tiges, facilitant l'action des micro-organismes aérobies.

Lorsque le procédé est utilisé pour traiter des plantes ayant juste atteint leur stade de maturité ou ne l'ayant pas encore atteint, la sève et les substances pectiques qui agglomèrent les fibres avec les autres composants de la tige, sont encore à l'état liquide. Selon ce procédé, on procède immédiatement après l'éclatement des pellicules imperméables à un lavage à l'eau des tiges pour en éliminer le maximum de substances non fibreuses solubles. Ce lavage dilue les sèves et les matières gommeuses contenues dans la plante et permet l'évacuation de ces produits hors de la tige. Il doit être accompagné d'une action mécanique énergique sur les tiges pour en éliminer les matières collantes, car un lin vert contient entre 20 et 30 % de matières non-cellulosiques suivant les variétés, le degré de maturité et les conditions atmosphériques.

Ce lavage abondant des tiges sera fait avec de l'eau pure dans les conditions ambiantes de température, ou d'une manière préférentielle, avec de l'eau additionnée de certains produits qui neutralisent les gommes non dissoutes, par exemple, un anti-coagulant, un anti-adhésif ou un agent mouillant. Ces additifs améliorent l'élimination des sèves et des matières gommeuses. Ensuite, on procède à un rinçage abondant et à un essorage pour accélérer le processus de séchage des tiges.

Quelques heures après l'arrachage, la plante qui a été traitée avant maturité et séchée sous l'action combinée du soleil et du vent, peut être ramassée et évacuée pour subir un teillage.

Le procédé employé sur des plantes vivantes diminue le volume et le poids du lin à rentrer, contribuant ainsi à réduire les coûts de transport du lin.

Quand le procédé est utilisé pour traiter des plantes ayant atteint ou dépassé leur stade de maturité, c'est-à-dire lorsque les sèves et les substances pectiques ont commencé à se coaguler, on fait subir aux tiges après l'éclatement des pellicules imperméables et leur écrasement, un rouissage sur le sol pendant une durée d'une quinzaine de jours. Ce rouissage accéléré permet d'être moins dépendant des conditions atmosphériques et de pouvoir réaliser la totalité du rouissage pendant la période estivale où les températures sont relativement élevées, ce qui favorise l'action des micro-organismes.

Pour obtenir un rouissage homogène, on exerce une pression modulée sur toute la hauteur de la tige telle que la pression exercée au niveau des pieds soit supérieure à celle exercée au niveau des corps et de la tête. Le roulement des tiges sur elles-mêmes au cours de l'écrasement améliore la finesse des fibres textiles fournie par la base de la plante, et il n'est plus nécessaire d'éliminer les pieds de celles-ci pour obtenir des fils de lin de fin numéro.

Par ailleurs, la pression d'écrasement sera réglée suivant l'état de maturité, un lin sec et très mûr nécessite une pression supérieure à la lin jeune et tendre.

L'écrasement des tiges est obtenu à l'aide d'une série de rouleaux presseurs dont les axes de rotation sont parallèles à la direction longitudinale des tiges qui arrivent parallèlement les unes aux autres. Ensuite, les tiges sont déposées sur le sol de façon à constituer une couche d'une épaisseur de l'ordre de quelques centimètres dont la largeur correspond à la hauteur des plantes. La couche de lin ainsi obtenue fait l'objet soit d'un rouissage sur le sol dans le cas d'un lin sec très mûr, soit l'objet d'un séchage rapide sur le champ pour du lin pressé et lavé de sa sève.

La modulation de la pression sur la hauteur de la tige peut être obtenue par l'utilisation de cylindres presseurs indépendants disposés suivant l'emplacement des tiges, tels que les rouleaux qui s'appliquent sur les pieds soient réglés à une pression supérieure à celle des rouleaux qui s'appliquent sur le reste des tiges.

D'une manière préférentielle, les tiges sont acheminées de telle sorte que leurs zones supérieures qui renferment les graines soient alignées les unes par rapport aux autres, et le procédé propose de faire passer cette zone en dehors des rouleaux presseurs afin que les graines restent intactes. De ce fait, les graines qui sont mûres et séchées une dizaine de jours après l'arrachage, peuvent être récoltées au moment du ramassage du lin après le rouissage accéléré qui dure quinze jours. Ce procédé qui fait coïncider la fin du rouissage accéléré avec le moment favorable à la récolte des graines permet la récupération d'un sous-produit d'une bonne valeur marchande.

Dans le cas d'un lin arrivé à maturité, on pourra employer de l'eau pour faciliter l'écrasement et pour laver les rouleaux presseurs. L'eau évite le collage des tiges dû à la présence de substances collantes au sein de la plante. Ce lavage demande une quantité d'eau réduite, nettement inférieure à celle exigée par le lavage des tiges pour l'élimination complète de substances pectiques dans le cas d'un lin non encore arrivé à maturité.

## Revendications

1. Procédé de traitement du lin utilisé comme fibre textile, le lin se présentant sous la forme de tiges comprenant chacune un corps compris entre le pied muni de racines et la tête portant les graines, et constituée chacune par une partie centrale ligneuse entourée d'une couronne fibreuse dans laquelle les faisceaux de fibres sont collés et agglomérés par des substances pectiques, et une pellicule imperméable qui enveloppe les tiges, caractérisé en ce que l'on arrache le lin, et immédiatement après on exerce sur la totalité de la hauteur des tiges une pression variable et modulée suivant les zones d'application pour faire éclater et ouvrir les pellicules imperméables.

2. Procédé de traitement du lin selon la revendication 1, caractérisé en ce que, pendant l'application de la pression sur les tiges, on fait rouler ces dernières sur elles-mêmes pour obtenir un meilleur éclatement des pellicules imperméables.

3. Procédé de traitement du lin selon la revendication 1 ou 2, plus particulièrement destiné au traitement du lin n'ayant pas encore atteint son stade de maturité, caractérisé en ce que, immédiatement après avoir fait éclater et ouvrir les pellicules imperméables, on lave à l'eau les tiges pour éliminer les substances pectiques et les autres matières solubles dans l'eau.

4. Procédé de traitement du lin selon la revendication 1 ou 2, plus particulièrement destiné au traitement du lin ayant atteint ou dépassé son stade de maturité, caractérisé en ce que, après avoir écrasé, fait éclater et ouvrir les pellicules imperméables, on lui fait subir un rouissage sur le sol pendant une durée d'environ quinze jours.

5. Procédé de traitement du lin selon l'une quelconque des revendications précédentes, caractérisé en ce que la pression exercée sur les tiges est plus forte au niveau des pieds qu'au niveau du corps ou de la tête.

6. Procédé de traitement du lin selon l'une quelconque des revendications précédentes, caractérisé en ce que la pression exercée sur les tiges est variable suivant l'état de maturité du lin, un lin sec et mûr nécessitant une pression supérieure à un lin jeune et tendre.

7. Procédé de traitement du lin selon l'une quelconque des revendications précédentes, caractérisé en ce que l'on amène les tiges de lin parallèlement les unes aux autres et qu'on les fait passer entre des rouleaux presseurs dont les axes de rotation sont parallèles aux tiges.

8. Procédé de traitement du lin selon la revendication 7, caractérisé en ce que l'on fait passer les tiges entre plusieurs rouleaux presseurs indépendants disposés le long des tiges, dont les pressions sont variables et modulées suivant la zone d'application et le degré de maturité de la plante.

9. Procédé de traitement du lin selon la revendication 4, caractérisé en ce que l'on n'écrase pas les graines portées par les tiges et que l'on récolte les graines à l'issue de l'opération de rouissage accélérée.

10. Procédé de traitement du lin selon la revendication 3, caractérisé en ce que l'on lave les tiges avec de l'eau pure ou additionnée d'un produit qui neutralise les substances pectiques et gommeuses, par exemple un anti-coagulant, un anti-adhésif, un enzyme ou un agent mouillant.

## Claims

1. Process for the treatment of flax used as textile fibre, with said flax in the form of stalks, each with a body section between the foot carrying roots and the head supporting the seeds, each stalk with a ligneous central section enveloped by a fibrous ring in which the fibre bundles are glued and massed together by pectic substances and with an impermeable membrane that envelops the stalks, characterized in that the flax is pulled out and immediately afterwards, variable pressure adjusted according to the areas of application is brought to bear on the entire length of the stalks in order to have the impermeable membranes burst and open up.

2. Flax treatment process according to claim 1, characterized in that while pressure is being applied to the stalks, these are made to rotate in order to obtain improved bursting open of the impermeable membranes.

3. Flax treatment process according to claim 1 or 2, in particular for the treatment of flax that has not yet fully ripened characterized in that immediately after the impermeable membranes have been made to burst and open up, the stalks are washed in water to remove the pectic substances and other water-soluble substances.

4. Flax treatment process according to claim 1 or 2, in particular for the treatment of ripe or overripe flax, characterized in that this flax, after having made the impermeable membranes burst and open up, is left to ret for about fifteen days on the ground.

5. Flax treatment process according to any one of the claims above, characterized in that the pressure applied to the stalks is stronger at foot level than at body section or head level.

6. Flax treatment process according to any one of the claims above, characterized in that the pressure applied to the stalks will vary according to the degree of ripeness of the flax, and that dry and ripe flax requires stronger pressure as compared to young and tender flax.

7. Flax treatment process according to any one of the claims above, characterized in that the flax stalks are arranged parallel one to another and fed between pressure rollers, the rotation axes of which are parallel to the stalks.

8. Flax treatment process according to claim 7, characterized in that the stalks are fed through several pressure rollers set up independently along the stalks and the pressure rates of which are variable and adjusted according to the area of application and the degree of ripeness attained by the plant.

9. Flax treatment process according to claim 4, characterized in that the seeds carried by the stalks are not crushed and that the seeds are collected after the accelerated retting operation.

10. Flax treatment process according to claim 3, characterized in that the stalks are washed in pure water or in water to which a product neutralizing the pectic and rubber substances has been added, e.g. an anticoagulant, an anti- adhesive, an enzyme or a wetting agent.

## Patentansprüche

1. Verfahren zur Verarbeitung des als Textilfaser verwendeten Flachses, wobei der Flachs die Form von Stengeln aufzeigt, die jeweils einen Körper zwischen dem mit Wurzeln versehenen Fuß und dem Kopf mit den Samen besitzen und aus einem holzigen Mittelteil bestehen, der von einem faserigen Kranz umgeben ist in dem die Faserbündel durch Pechstoffe geklebt und zusammengeballt sind, sowie aus einer undurchlässigen, die Stengel umhüllenden Haut, dadurch gekennzeichnet, daß man den Flachs ausrauft und sofort anschließend einen veränderlichen und den Druckbereichen entsprechend abi gestimmten Druck über die gesamte Höhe der Stengel ausübt um die undurchlässigen Häutchen platzen zu lassen und zu öffnen.

2. Flachsverarbeitungsverfahren gemäß Anspruch 1, dadurch gekennzeichnet, daß man während der Ausübung des Drucks auf die Stengel, diese um sich selbst drehen läßt um ein besseres Aufplatzen der undurchlässigen Häutchen zu bewirken.

3. Flachsverarbeitungsverfahren gemäß Anspruch 1 oder 2, insbesondere im Hinblick auf das Verarbeiten von Flachs, der noch nicht ausgereift ist, dadurch gekennzeichnet, daß man die Stengel sofort nach dem Aufplatzen und Öffnen der undurchlässigen Häutchen mit Wasser wäscht um die Pechstoffe und sonstigen wasserlöslichen Stoffe zu entfernen.

4. Flachsverarbeitungsverfahren gemäß Anspruch 1 oder 2, insbesondere im Hinblick auf das Verarbeiten von Flachs, der ausgereift oder überreif ist, dadurch gekennzeichnet, daß man nach dem Zerdrücken, Aufplatzen und Öffnen der undurchlässigen Häutchen den Flachs während etwa fünfzehn Tagen am Boden rösten läßt.

5. Flachsverarbeitungsverfahren gemäß einem der vorstehenden Ansprüche, dadurch gekennzeichnet, daß der auf die Stengel ausgeübte Druck an deren Fuß stärker ist als am Körper oder am Kopf.

6. Flachsverarbeitungsverfahren gemäß einem der vorstehenden Ansprüche, dadurch gekennzeichnet, daß der auf die Stengel ausgeübte Druck je nach Reifezustand des Flachses veränderlich ist, wobei ein trockener und reifer Flachs einen stärkeren Druck als ein junger und zarter Flachs erfordert.

7. Flachsverarbeitungsverfahren gemäß einem der vorstehenden Ansprüche, dadurch gekennzeichnet, daß man die Flachsstengel parallel zueinander anführt und sie zwischen Druckrollen einbringt, deren Drehachsen parallel zu den Stengeln sind.

8. Flachsverarbeitungsverfahren gemäß Anspruch 7, dadurch gekennzeichnet, daß man die Stengel zwischen verschiedenen, voneinander unabhängigen und den Stengeln entlang angeordneten Druckrollen durchführt, deren Drücke veränderlich und dem Druckbereich sowie dem Reifegrad der Pflanze entsprechend abgestimmt sind.

9. Flachsverarbeitungsverfahren gemäß Anspruch 4, dadurch gekennzeichnet, daß man die von den Stengeln getragenen Samen nicht zerdrückt und die Samen nach dem beschleunigten Röstvorgang einsammelt.

10. Flachsverarbeitungsverfahren gemäß Anspruch 3, dadurch gekennzeichnet, daß man die Stengel in reinem Wasser oder nach Beifügung eines Produktes wäscht, das die Pech- und Gummistoffe neutralisiert, beispielsweise eines Antikoagulans, eines Antiklebemittels, eines Enzyms oder eines Netzmittels.
